# EUROPÄISCHE PATENTSCHRIFT

(11) **EP 1 561 709 B1**
(45) Veröffentlichungstag und Bekanntmachung des Hinweises auf die Patenterteilung: **20.06.2012**
(21) Anmeldenummer: 05002449.6
(22) Anmeldetag: 04.02.2005
(51) Int. Cl.: B65F 1/16, E05F 1/10

(54) **Müllbehälter mit Deckelentlastung**
Refuse receptacle with lid relieving means
Poubelle avec couvercle de détente

(30) Priorität: 04.02.2004 DE 102004005655; 03.03.2004 DE 102004010996
(43) Veröffentlichungstag der Anmeldung: 10.08.2005
(73) Patentinhaber: SULO Umwelttechnik GmbH, 32051 Herford (DE)
(72) Erfinder: Pautsch, Wolf-Gunter, 32694 Dörentrup (DE)
(74) Vertreter: Thiollier, Clémence-Olivia Laure Marie

(56) Entgegenhaltungen:
- EP-A- 0 384 484
- CH-A- 517 034
- DE-U- 29 802 589

## Beschreibung

Die Erfindung betrifft einen Müllbehälter mit einem Korpus, einem Deckel und wenigstens einer Deckelentlastung die ein Druckfederelement aufweist und mit der der Deckel in einer wenigstens teilweise geöffneten Stellung haltbar ist. EP-A-384 484 offenbart einen solchen Müllbehälter.

Aus der DE 197 46 048 A1 ist es weiter bekannt in einem Scharnier zwischen Müllbehälter und Deckel ein als Torsionsfeder ausgestaltetes Federelement anzuordnen. Mittels dieses Federelementes kann eine Bremskraft erzeugt werden, die der Schließbewegung des Deckels entgegenwirkt. Mittels dieser Vorrichtung kann der Deckel jedoch nicht in einer zumindest teilweise geöffneten Position gehalten werden.

Aufgabe der Erfindung ist es, den Deckel bei der Befüllung eines Müllbehälters, insbesondere eines Rollcontainers, so weit offen zu halten, dass eine Bedienperson seinen Müll einwandfrei einwerfen kann. Weiterhin ist es Aufgabe eine Deckelentlastung so zu gestalten, dass die Müllbehälter ineinander stapelbar sind bzw. bleiben.

Diese Aufgabe wird gemäß der Erfindung nach Anspruch 1 gelöst.

Der Deckel kann normal von Hand geöffnet werden und wird von der Deckelentlastung in dieser Position gehalten. Nach der Befüllung kann der Deckel durch die Bedienperson wieder von Hand geschlossen werden. Da die Deckelentlastung den geschlossenen Deckel bevorzugt nur mit äußerst geringer Kraft oder mit gar keiner Kraft beaufschlagt, bleibt dieser sicher geschlossen.

Um eine auf den Deckel wirkende entlastende Kraft ausüben zu können, ist bevorzugt die Deckelentlasturlg zwischen dem Deckel und dem Korpus des Müllbehälters angeordnet. Hierbei ist es unerheblich, ob mittels der Deckelentlastung ein Schwing- oder ein Klappdeckel in der geöffneten Position gehalten wird. Bevorzugt wird eine Deckelentlastung bei Klappdeckeln eingesetzt.

Das Druckfederelement ist direkt oder indirekt mit seinem ersten Ende am Behälterkorpus, insbesondere gelenkig, befestigt, und kann besonders bevorzugt als Gasdruckfeder ausgebildet sein.

Hierdurch ist sichergestellt, dass die durch das Druckfederelement ausgeübte Kraft zwischen Deckel und Korpus wirkt, wobei durch die Anlenkung gewährleistet ist, dass das Druckfederelement evtl. Lageänderungen bei einer Bewegung des Deckels gegenüber dem Korpus durchführen kann, um eine optimale Richtung der wirkenden Kraftkomponente zu erhalten. Die wirkende Öffnungskraft richtet sich hierbei gegen die Unterseite des Deckels und hält diesen somit geöffnet.

Am zweiten Ende des Druckfederelementes ist direkt oder indirekt über einen Hebel oder ein weiteres Element eine Hubstange angelenkt, über die die Öffnungskraft auf den Deckel ausübbar ist.

Durch eine solche Hebelanordnung, die durch Hubstange und Druckfederelement gegeben ist, kann bewirkt werden, dass sich unterschiedliche wirkende Öffnungskräfte ergeben, je nachdem in welcher Stellung sich der Deckel befindet. Bevorzugt werden die Anlenkpunkte und Hebelverhältnisse derart gewählt, dass sich bei geöffnetem Deckel eine maximale Kraft einstellt, um den Deckel geöffnet zu halten, wohingegen in der geschlossenen Stellung des Deckels keine oder nur eine minimale Kraft wirkt.

Hierdurch wird bewirkt, dass der Deckel in der geschlossenen Stellung nicht oder nur geringfügigst entlastet wird und somit keine erhöhte Gefahr besteht, dass der Deckel durch einen Windstoß etc. versehentlich geöffnet werden kann. Erreicht werden kann dies z.B. dadurch, dass die Kraft, die durch das Federelement erzeugt wird, bei geschlossenem Deckel nicht in die Richtung unter den Deckel weist, sondern im wesentlichen senkrecht zur Deckelöffnungsrichtung.

In einer Weiterbildung kann die Hebelmechanik derart ausgebildet werden, dass sich bei geschlossenem Deckel sogar eine Schließkraft einstellt, die den Deckel in die geschlossene Position zieht. Dies setzt jedoch voraus, dass die Hubstange mit ihrem oberen Ende am Deckel befestigt ist, wie es in einer Ausführung vorgesehen sein kann.

Bei einer anderen Ausführung kann es vorgesehen sein, dass die Hubstange an der Deckelunterseite, insbesondere mit einer am (oberen) Hubstangenende angeordneten Rolle, anliegt, jedoch nicht mit dem Deckel verbunden ist. Es wird diese zweite Alternative bevorzugt, da in diesem Fall der Deckel nur lose auf dem Ende der Hubstange bzw, der Rolle aufliegt und so der Deckel beispielsweise zum Entleeren des Behälters von dem oberen Ende der Hubstange (der Rolle) abgehoben und vollständig aufgeklappt werden kann.

Weiterhin kann es in diesem Fall vorgesehen sein, dass die Hubstange durch eine Ausnehmung oder einen Führungsschlitz im oberen Kragen der Einfüllöffnung geführt wird, so dass eine im wesentlichen vertikale Lage der Hubstange in jeder Position des Deckels erhalten bleibt.

Das zweite Ende des Druckfederelementes (welches direkt oder indirekt mit der Hubstange verbunden ist) liegt direkt oder indirekt Ober ein Führungselement, insbesondere eine Rolle, an der Führung, insbesondere einer Führungskurve an. Hierdurch kann die Auslenkung und die wirkende Kraft des Druckfederelementes in Abhängigkeit von der Lage des Druckfederelementes gegenüber dem Deckel bzw. dem Korpus des Müllbehälters kontrolliert werden und eine wirksame Umlenkung der Kraft in die Deckelöfifnungsrichtung in jeder Lage des Federelementes erreicht werden. Durch die Größe der sich durch die Umlenkung aufgespaltenden Kraftkomponente in Deckelöffnungsrichtung kann die effektiv wirkende Öffnungskraft bestimmt werden.

Um eine einfache und sichere Führung zu realisieren kann die Führung z.B. als Gleitschiene oder Rollenführung ausgebildet sein.

Die Führung hat hier im wesentlichen die Wirkung, in jeder Lage des Druckfederelementes eine Umlenkung der Kraft hervorzurufen, die im Druckfederelement die beiden Enden des Elementes auseinanderzutreiben versucht. Ebenso ist die Führung derart ausgelegt, dass der zur Verfügung stehende Hub des Druckfederelementes optimal ausgenutzt wird, um den größtmöglichen Öffnungswinkel des Deckels zu erreichen.

In der geschlossenen Stellung des Deckels kann so die wirkende Kraft des Druckfederelementes vollständig oder zumindest zum größten Teil insbesondere senkrecht auf die Führung gerichtet sein. Die auf den Deckel wirkende öffnende Kraft ist somit Null oder sehr gering. Wird die Kraft unter von 90 Grad abweichenden Winkeln auf die Führung gerichtet, so ergibt sich aufgrund der aufgespaltenen Kraftkomponenten je nach Winkel eine mehr oder weniger große Kraft in Deckelöffnungsrichtung.

Eine kleine wirkende Öffnungskraft kann auch in der geschlossenen Stellung des Deckels eingestellt werden, um zu bewirken, dass bei einer Öffnung des Deckels, sich das zweite Ende des Druckfederelementes automatisch aufgrund der Kraftverhältnisse entlang der Führung bewegt und das Druckfederelement insbesondere ohne zu haken weiter expandiert, wodurch das zweite Ende weiter an der Führung entlanggetrieben wird. Durch die Hubstange kann diese Bewegung auf den Deckel gerichtet werden.

Die Führung kann in der geschlossenen Position des Deckels unter einem Winkel α größer als 90 Grad zur Kraftrichtung des Druckfederelementes eingestellt werden, um zu bewirken, dass bei einer Öffnung des Deckels sich das zweite Ende des Druckfederelementes automatisch aufgrund der Kraft- und Kurvenverhältnisse entlang der Führung bewegt. Der Verlauf der Führung kann derart ausgelegt sein, dass sich für alle Lagen des Druckfederelementes immer ein Winkel von α größer als 90 Grad zur Kraftrichtung des Druckfederelementes ergibt.

Die gesamte Konstruktion der Deckelenlastung kann unabhängig von den vorbeschriebenen Ausführungen in der oberen Hälfte des Behälterkorpus insbesondere an einer oder belder Seitenwände angeordnet und kann in einer Box untergebracht sein, die auch nachträglich am Korpus befestigbar ist. Durch die Befestigung in der oberen Hälfte, insbesondere oberhalb der Hebegriffe eines Behälters ergibt sich eine Inelnander-Stapelbarkeit der Müllbehälter, die nicht gegeben wäre, wenn die sich von der Korpuswand erhebende Konstruktion in einem unteren Bereich angeordnet wäre.

Ausführungsbeispiele der Erfindung sind in den nachfolgenden Figuren dargestellt.

Figur 1-5: eine Ausführung mit Gasdruckfeder, die mit einer Seite direkt am Behälterkorpus angelenkt und mit der anderen Seite indirekt über eine Hubstange am Deckel angreift;

In den Figuren 1 bis 4 ist ein Behälter 1 mit einem Klappdeckel und mit einer wenigstens an einer Behälterseitenwand 2 angeordneten Deckelentlastung gemäß der Erfindung dargestellt. Die Deckelentlastung umfasst ein Gehäuse 3 zur Aufnahme einer Gasdruckfeder 4. Dieses Gehäuse 3 weist zur Montage weiterer Elemente eine Grundplatte auf.

In der Grundplatte ist eine Gasdruckfeder 4 mit ihrer Kolbenstange 5 und erstem Ende auf einem Bolzen gelagert. Die Gabelaufnahme des Zylinders und damit das zweite Ende der Gasdruckfeder 4 ist mit einer Hubstange 6 verbunden. In diese Verbindung kann weiterhin eine Rolle integriert sein, die an einer Führung, z.B. einer Führungskurve 7 läuft.

Die Führungskurve 7 ist so ausgelegt, dass bei eingeschobener Gasdruckfeder 4 immer eine geringe Kraftkomponente in Richtung der Hubstange 6 vorhanden ist. Dies ist notwendig, damit die Hubstangen 6 beim Anheben des Deckels 8 auch einwandfrei aus der Box ausfahren. In der geöffneten Position des Deckels 8 ist die Gasdruckfeder 4 ausgefahren. Die Federkraft ist noch so groß, dass der Deckel 8 auch sicher offen gehalten wird.

Die Verbindung von Hubstange, Zylinder und Rolle erfolgt über einen Spannstift, der an beiden Seiten z.B. mit einem Kunststoffgleitstein versehen sein kann. Hierdurch kann die axiale Reibung auf ein Minimum reduziert werden. Verschlossen wird die Box z.B. mit einem Deckel, der von zwei Seiten oder durch den Behälter und die Grundplatte befestigt, z.B. geschraubt oder genietet wird. Die Hubstange 6 kann an dem Ende, welches unter dem Deckel 8 läuft z.B. eine angenietete oder angeschraubte Kunststoffrolle 9 aufweisen oder auch an dem Deckel 8 gelenkig befestigt sein.

Die Führung der Gasdruckfeder kann alternativ zur beschriebenen Ausführung auch mittels einer Rollenführung oder z.B. einer Gleitschiene z.B. aus Kunstsstoff erfolgen, wie es in Figur 3 und 4 gezeigt ist.

Mit Bezug auf die Figuren 1 und 2 ist dargestellt, dass die Führung 7 im wesentlichen vertikal ausgerichtet ist, wobei das untere Ende der Führung 7 bevorzugt eine Kurvenform oder Anlaufradius aufweist. Diese Kurvenform geht im oberen Teil der Führung 7 in eine Gerade über, die in der dargestellten Ausführung unter einem kleinen Winkel aus der Senkrechten in Richtung der Gasdruckfeder geneigt ist.

Hierdurch wird bewirkt, dass in der geschlossenen Stellung nach Figur 1 trotz etwa rechtem Winkel zwischen Gasdruckfeder und Hubstange eine geringe nach oben weisende Kraft erzeugt wird, Sie entsteht dadurch, dass die nach links gerichtete Kraft der Gasdruckfeder 4 über das untere Kurvenende der Führung 7, insbesondere mit einer kleinen Kraftkomponente nach oben gelenkt wird.

In der geöffneten Position nach Figur 2 bildet die Führung 7 im wesentlichen eine Anlage für die federbelastete gelenkige Verbindung zwischen Gasdruckfeder und Hubstange 6, um zu verhindern, dass die Gasdruckfeder 4 nur das untere Ende der Hubstange 6 nach links auslenkt. Durch die Führung wird die wirkende Kraft nach oben in die Hubstange und somit unter den Deckel umgelenkt.

Die Figur 3 zeigt im Ausschnitt den unteren Bereich der kurvenförmigen Führung 7, die als gebogenes Blech ausgeführt sein kann. Erkennbar ist, dass die gelenkige Verbindung 4a zwischen der Gasdruckfeder 4 und der Hubstange 6 eine Rolle 4b aufweist, die durch die Kraftbeaufschlagung seitens der Gasdruckfeder 4 an die Führung 7 gedrückt wird. Die Kraftbeaufschlagung in dieser Richtung bewirkt jedoch keine Auslenkung der Enden der Gasdruckfeder 4, da die Führung 7 einer weiteren Auslenkung entgegensteht.

Vielmehr wird in Abhängigkeit des Winkels α ein Teil der Kraft, die in axialer Richtung der Gasdruckfeder 4 wirkt in die Richtung nach oben umgelenkt auf die Unterseite des Deckels des Müllbehälters.

Bei der Betrachtung der Figur 3 wird auch deutlich, dass der Winkel α zwischen axialer Richtung der Gasdruckfeder und der Tangente am Anlagepunkt der Rolle 4b an der Führung 7 in jeder Lage der Gasdruckfeder 4 immer größer ist als 90 Grad, so dass es immer eine zumindest geringe in Deckelöffnungsrichtung weisende Kraft gibt, selbst wenn die Gasdruckfeder 4 in geschlossener Deckelstellung etwa waagerecht ausgerichtet ist.

Eine geringe Kraft in Deckelöffnungsrichtung auch in der geschlossenen Deckelstellung kann unabhängig von der gezeigten Darstellung immer dadurch erreicht werden, wenn der Winkel α wie oben beschrieben in dieser Stellung größer als 90 Grad ist. Dies kann z.B. auch dadurch erreicht werden, dass bei einer senkrecht ausgebildeten Führung ohne Anlaufradius die Gasdruckfeder in der geschlossenen Deckelstellung eine Neigung aufweist, die über die Waagerechte vom korpusseitigen Anlenkpunkt betrachtet nach oben hinausgeht.

Eine effektive Schließkraft, die jedoch eine Befestigung der Hubstange am Deckel vorraussetzt, kann für Winkel α kleiner als 90 Grad erreicht werden.

In der Figur 4 ist eine Ausführung dargestellt, bei der in geschlossener Deckelposition die Gasdruckfeder 4 etwa senkrecht zur Hubstange 6 und insbesondere zur Führung 7 ausgerichtet ist. Durch die Anlage der die Hubstange 6 und die Gasdruckfeder 4 verbindenden Rolle 4b an der Führung, die vorliegend senkrecht angeordnet ist und keinen Anlaufradius aufweist, ist die geschlossenen Stellung kraftfrei. Die Kraft der Gasdruckfeder 4 wirkt ausschließlich gegen die Führung 7 und wird mangels Anlaufradius nicht nach oben umgelenkt.

Die Figur 5 zeigt eine weitere Anordnung mit gerader senkrecht ausgerichteter Führung 7, bei der zwischen dem zweiten Ende der Gasdruckfeder 4 und der Hubstange 6 ein weiteres Element 4c angeordnet ist, welches mit der Hubstange ein etwa T-förmiges Ende derselben ausbildet. An der der Führung 7 zugewandten Seite dieses Elementes 4c ist die Rolle 4b angeordnet, die an der Führung anliegt. Im übrigen entspricht die Konstruktion etwa der, wie sie in Figur 4 dargestellt ist.

### Montage am Behälter:

Es kann vorgesehen sein, zur nachträglichen Montage, die vormontierte Box 3 mit Hubstange 6 jedoch z.B. ohne Rolle 9 an der Hubstange zu beziehen. Die Box 3 kann an den Rumpf mit 4 Stück Niete ∅ 6 mm angenietet oder anders befestigt werden. Anschließend kann noch die Rolle an die Hubstange genietet werden.

Die Deckelentlastung soll den Deckel 8 bei der Befüllung des Behälters 1, z.B. Rollcontainers so weit offen haften, dass eine Bedienperson seinen Müll einwandfrei einwerfen kann. Hierzu wird der Deckel 8 normal von Hand geöffnet. Er wird von der Deckelentlastung in dieser Position gehalten. Nach der Befüllung wird der Deckel 8 durch die Bedienperson wieder von Hand geschlossen. Da die Deckelentlastung den geschlossenen Deckel 8 nur mit äußerst geringer Kraft beaufschlagt, bleibt dieser sicher geschlossen.

## Patentansprüche

1. Müllbehälter (1) mit einem Korpus, einem Deckel (8) und wenigstens einer Deckelentlastung mit der der Deckel (8) in einer wenigstens teilweise geöffneten Stellung haltbar ist, die Deckelentlastung ein Druckfederelement (4), insbesondere eine Gasdruckfeder wobei, umfasst, **dadurch gekennzeichnet, dass** das Druckfederelement mit seinem ersten Ende direkt oder indirekt am Korpus, insbesondere gelenkig befestigt ist und an dessen zweitem Ende eine Hubstange (6) direkt oder indirekt angelenkt ist, über die eine Öffnungskraft auf den Deckel (8), insbesondere dessen Unterseite, ausübbar ist, wobei die Federkraft des Druckfederelementes über eine Führung (7), an der das zweite Ende des Druckfederelementes direkt oder indirekt anliegt, in Deckelöftnungsrichtung umgelenkt ist.

2. Müllbehälter (1) nach Anspruch 1, **dadurch gekennzeichnet, dass** die Hubstange (6) am zweiten Ende des Druckfederelementes direkt oder indirekt über einen Hebel/ein Element (4c) angelenkt ist.

3. Müllbehälter (1) nach einem der vorherigen Ansprüche, **dadurch gekennzeichnet, dass** die Hubstange (6) am Deckel (8) gelenkig befestigt ist oder an der Deckelunterseite, insbesondere mit einer am Hubstangenende angeordneten Rolle (9), anliegt.

4. Müllbehälter (1) nach einem der vorherigen Ansprüche, **dadurch gekennzeichnet, dass** das zweite Ende des Druckfederelementes (4) direkt oder indirekt über ein Führungselement, insbesondere eine Rolle (4b), an der Führung (7) anliegt, wobei die Führung als Führungskurve ausgeführt ist.

5. Müllbehälter (1) nach einem der vorherigen Ansprüche, **dadurch gekennzeichnet, dass** die Führung (7) als Gleitschiene oder Rollenführung ausgebildet ist.

6. Müllbehälter (1) nach einem der vorherigen Ansprüche, **dadurch gekennzeichnet, dass** er stapelbar ist mit weiteren Müllbahältern (1).

## Claims

1. Refuse container (1) having a basic structure, a lid (8) and at least one lid-relieving means, by means of which the lid (8) can be retained in an at least partially open position, wherein the lid-relieving means comprises a compression-spring element (4), in particular a gas spring, **characterized in that** the compression-spring element has its first end fastened, in particular in an articulated manner, directly or indirectly on the basic structure and has a lifting rod (6) articulated directly or indirectly at its second end, it being possible for the lifting rod to subject the lid (8), in particular the underside thereof, to an opening force, wherein the spring force of the compression-spring element is deflected in the lid-opening direction via a guide (7), against which the second end of the compression-spring element butts directly or indirectly.

2. Refuse container (1) according to Claim 1, **characterized in that** the lifting rod (6) is articulated at the second end of the compression-spring element directly or indirectly via a lever/an element (4c).

3. Refuse container (1) according to one of the preceding claims, **characterized in that** the lifting rod (6) is fastened in an articulated manner on the lid (8) or butts against the underside of the lid, in particular by way of a roller (9) arranged at the end of the lifting rod.

4. Refuse container (1) according to one of the preceding claims, **characterized in that** the second end of the compression-spring element (4) butts against the guide (7) directly or indirectly via a guide element, in particular a roller (4b), wherein the guide is configured as a guide curve.

5. Refuse container (1) according to one of the preceding claims, **characterized in that** the guide (7) is designed as a sliding rail or a roller guide.

6. Refuse container (1) according to one of the preceding claims, **characterized in that** it can be stacked with further refuse containers (1).

## Revendications

1. Poubelle (1) comprenant un corps, un couvercle (8) et au moins une détente de couvercle, par laquelle le couvercle (8) peut être maintenu dans une position d'ouverture au moins partielle, la détente de couvercle comprenant un élément de ressort à pression (4), en particulier un ressort sous pression de gaz, **caractérisée en ce que** l'élément de ressort à pression est fixé par sa première extrémité, directement ou indirectement sur le corps, en particulier de façon articulée, et une tige de levage (6) s'articule directement ou indirectement sur sa seconde extrémité, tige par l'intermédiaire de laquelle peut s'exercer une force d'ouverture sur le couvercle (8), en particulier sur le côté inférieur de ce dernier, la force de ressort de l'élément de ressort à pression étant renvoyée, dans la direction d'ouverture du couvercle, par l'intermédiaire d'une glissière (7), su r laquelle s'applique directement ou indirectement la seconde extrémité de l'élément de ressort à pression.

2. Poubelle (1) selon la revendication 1, **caractérisée en ce que** la tige de levage (6) s'articule sur la seconde extrémité de l'élément de ressort à pression, directement ou indirectement par l'intermédiaire d'un levier/un élément (4c).

3. Poubelle (1) selon l'une des revendications précédentes, **caractérisée en ce que** la tige de levage (6) est fixée en articulation sur le couvercle (8) ou s'applique sur le côté inférieur de ce dernier, en particulier par un rouleau (9) disposé sur l'extrémité de la tige de levage.

4. Poubelle (1) selon l'une des revendications précédentes, **caractérisée en ce que** la seconde extrémité de l'élément de ressort à pression (4) s'applique directement ou indirectement par l'intermédiaire d'un élément de guidage, en particulier un rouleau (4b), sur la glissière (7), la glissière étant réalisée sous forme de came de guidage.

5. Poubelle (1) selon l'une des revendications précédentes, **caractérisée en ce que** la glissière (7) est réalisée sous forme de coulisse ou de guidage à rouleaux.

6. Poubelle (1) selon l'une des revendications précédentes, **caractérisée en ce qu'**elle peut être empilée avec d'autres poubelles (1).
